# FASCICULE DE BREVET EUROPEEN

(11) **EP 0 294 263 B1**
(45) Date de publication et mention de la délivrance du brevet: **27.03.1991**
(21) Numéro de dépôt: 88401209.7
(22) Date de dépôt: 18.05.1988
(51) Int. Cl.: F42B 12/02, F42B 12/34

(54) **Procédé permettant d'augmenter la sensibilité à l'impact d'un projectile portant une fusée percutante**
Verfahren zum Erhöhen der Empfindlichkeit eines mit einem auf Aufschlagzünder ausgerüsteten Projektils
Method for increasing the impact sensitivity of a projectile fitted with an impact fuse

(30) Priorité: 21.05.1987 FR 8707111
(43) Date de publication de la demande: 07.12.1988
(73) Titulaire: ETAT-FRANCAIS représenté par le DELEGUE GENERAL POUR L'ARMEMENT (DPAG), F-75996 Paris Armées (FR)
(72) Inventeur: Riffet, Régis, Trouy F-18000 Bourges (FR); Duparc, Jean-Paul, F-18000 Bourges (FR)

(56) Documents cités:
- DE-A- 3 422 786
- FR-A- 598 366
- FR-A- 619 118
- FR-A- 2 382 671
- GB-A- 2 125 524
- US-A- 4 242 964

## Description

La présente invention s'applique aux munitions explosives de moyen calibre et a pour objet un procédé permettant d'augmenter la sensibilité à l'impact d'un projectile portant une fusée percutante, actionnée par l'inertie de la masse percutante lors d'un impact ainsi que les dispositifs permettant de mettre en oeuvre un tel procédé.

Il n'est pas applicable aux munitions dans lesquelles la mise à feu se fait au moment de l'impact par recul du percuteur sous l'effet de la déformation de l'ogive et décrits par exemple dans les brevets: US-A-4 242 964 ou FR-A-2 382 671.

Ce dernier brevet décrit un corps de fusée comportant une cavité fermée à l'avant par une paroi d'extrémité, ladite cavité contenant une tige de percuteur à face d'extrémité avant située à l'intérieur et auprès de la paroi d'extrémité, cette dernière étant conçue pour se déformer lorsqu'un projectile comportant la fusée rencontre son objectif, la paroi d'extrémité agissant alors sur ladite face d'extrémité pour repousser axialement la tige du percuteur vers l'arrière afin de faire détoner le projectile, et est caractérisée en ce que la paroi d'extrémité forme un nez solidaire du corps de fusée, ce nez étant réuni au corps de fusée par un tronçon annulaire de faible épaisseur axiale.

C'est ce tronçon annulaire de faible épaisseur qui règle la sensibilité de la fusée, la rupture de ce tronçon provoquant le recul de la paroi d'extrémité et donc du percuteur. Il convient de noter que dans un dispositif de ce genre c'est le choc qui provoque directement la mise à feu. On peut utiliser de tels dispositifs associés à des dispositifs à retard ainsi le brevet US-A-4 244 964 décrit une fusée d'ogive percutante permettant d'obtenir un retard. Cette fusée comprend une partie frontale 32 séparée d'une partie arrière 14 par une zone annulaire amincie 30 qui est obtenue par l'usinage d'une gorge 56 sur la surface externe de l'ogive. A l'impact, et quel que soit l'angle fait par le projectile avec la cible, il y a rupture de la zone amincie 30 et la partie frontale vient heurter un percuteur 62. Ce dernier se translate alors à l'intérieur d'une pièce tubulaire 80 et vient initier une amorce 124 portée par un rotor 120.

La valeur du retard est donnée par le temps de parcours du percuteur 62 dans la pièce 80.

Les dispositifs décrits dans les documents ci-dessus ne sont pas applicables aux munitions mises à feu par fusée de culot.

Dans de telles munitions, le choc sur une paroi mince telle qu'il s'en rencontre sur les véhicules légers ou les aéronefs ne peut provoquer la mise à feu que si le projectile est suffisament ralenti pour provoquer un mouvement vers l'avant de la masse percutante. Dans ces conditions une simple déformation de la paroi avant n'est pas suffisante, il faut encore que cette déformation provoque une transformation aérodynamique sensible du projectile de nature à en changer fortement le coefficient de décélération.

L'objet de la présente invention est comme celui des dispositifs décrits ci-dessus de régler la sensibilité de la mise à feu de telle sorte que la mise à feu n'intervienne pas sur des chocs, par exemple avec des feuillages mais intervienne lors de traversées de parois minces. Il est aussi de permettre à coup sûr la mise à feu de la fusée de culot en provoquant le mouvement de la masse percutante au moment de l'impact sur la paroi mince.

L'objet de la présente invention est de proposer un procédé permettant un réglage simple de la sensibilité spécifique d'un projectile, sans intervention sur la fusée, mais en augmentant la force motrice de la masse mobile percutante de cette fusée par un accroissement de la décélération lors de la perforation d'une cible mince.

Le procédé selon l'invention est défini dans la revendication 1.

Un dispositif permettant de mettre en oeuvre ce procédé est caractérisé en ce que la rupture de l'ogive au niveau de l'amorce sous l'effet d'un impact du projectile provoque l'encastrement du nez de l'ogive dans un logement arrière de l'ogive.

Selon différentes variantes:
les amorces de rupture peuvent résulter de chambrages internes et coaxiaux à l'ogive,
l'ogive peut comporter au moins deux amorces de rupture pratiquées suivant des génératrices internes ou externes,
une pièce intermédiaire peut être disposée à l'intérieur de l'ogive,
cette pièce intermédiaire pourra comporter une zone périphérique en contact avec l'ogive et ayant un profil de nature à cisailler ladite ogive à l'impact,
la pièce intermédiaire pourra comporter au moins un trou cylindrique, et elle sera éventuellement solidaire de l'ogive,
la pièce intermédiaire pourra être constituée par une composition pyrotechnique comprimée.

Un autre mode de réalisation d'un dispositif permettant de mettre en oeuvre le procédé selon l'invention est caractérisé en ce que les moyens sont constitués par une architecture particulière de l'ogive qui comprend une partie frontale, raccordée sans amorce de rupture à une partie médiane, et une partie arrière au niveau de laquelle l'ogive est rendu solidaire du corps du projectile par un moyen de liaison, et en ce que l'épaisseur de la partie frontale est supérieure à 130% de l'épaisseur de la partie médiane, cette dernière épaisseur étant telle que l'effort nécessaire pour provoquer sa déformation plastique soit inférieur à celui nécessaire pour rompre le moyen de liaison.

L'invention sera mieux comprise au vu de la description qui va suivre faite en regard de dessins annexés et dans lesquels:
- La Figure 1 est la représentation simplifiée d'une munition de moyen calibre à fusée de culot.
- La Figure 2 montre le comportement d'une ogive usuelle après un impact sur une cible mince.
- Les Figures 3 et 4 montrent un premier mode de mise en oeuvre du procédé selon l'invention dans lequel une ogive comporte une amorce de rupture résultant d'un chambrage, l'ogive est représentée avant et après impact.
- La Figure 5 montre une ogive dont le nez est plein, créant ainsi une variation d'épaisseur.
- Les Figures 6 et 7 montrent une ogive portant quatre amorces de rupture pratiquées à 90°, suivant des génératrices internes avant et après impact.
- La Figure 8 montre une ogive selon l'invention munie d'une pièce intermédiaire présentant un alésage axial.
- La Figure 9 représente une ogive et une pièce intermédiaire portant une zone périphérique tranchante pouvant cisailler ladite ogive à l'impact.
- La Figure 10 montre une variante dans laquelle l'ogive et la pièce intermédiaire sont solidaire.
- Les Figures 11 et 12 montrent un autre mode de réalisation d'une ogive permettant de mettre en oeuvre le procédé selon l'invention. La Figure 12 représentant cette ogive après impact sur une cible.

Le projectile représenté à la figure 1 comporte un corps 1, porteur d'une ceinture 2, et à l'arrière, d'une fusée de culot percutante 3 qui comporte, de façon connue, une masse mobile percutante, chargée d'initier un chargement pyrotechnique 4 (généralement explosif) au moyen d'une amorce 5.

Le profilage aérodynamique de ce projectile est obtenu par l'adjonction d'une ogive balistique 6 qui présente un nez dont la face avant 12, venant en contact avec la cible, est sensiblement circulaire.

Cette ogive, le plus souvent en alliage léger, (d'autres matériaux peuvent néanmoins convenir comme les matières plastiques), a tendance, à la suite d'un impact sur une cible mince, à glisser sur le corps du projectile, comme le montre la figure 2, sans modifications importante de son profil. La cible est aisément perforée et il s'ensuit que le ralentissement consécutif à l'impact risque d'être insuffisant pour assurer le fonctionnement de la fusée de culot 3.

Un premier exemple du dispositif selon l'invention est représenté à la figure 3. On provoque une amorce de rupture 8 à l'intérieur de l'ogive 6 au moyen d'un chambrage cylindrique 7, d'autres formes pouvant être données à ce chambrage, par exemple coniques.

A l'impact, l'ogive ainsi fragilisée au niveau de l'amorce de rupture 8, se cisaille et son nez vient s'encastrer dans le chambrage 7, comme le montre la figure 4, modifiant ainsi très sensiblement le profil du projectile qui devient alors très défavorable à une bonne perforation car il présente en contact avec la cible une nouvelle face avant 12A de plus grand diamètre que la précédente, d'où une forte décélération permettant une meilleure exploitation de l'inertie de la masse mobile percutante de la fusée 3.

Ainsi l'impact entraîne une augmentation brutale du diamètre de la face avant de l'ogive, ce qui va provoquer une brutale décélération au lieu de la décélération progressive qui était obtenue avec l'ogive de la Figure 1. Cette décélération sera fonction du rapport de la section initiale de la face avant 12 à celle obtenue consécutivement à l'impact, donc elle sera une fonction de la valeur de la cote X de position du chambrage dans l'ogive, en jouant sur la valeur de cette dernière il sera donc possible d'ajuster la sensibilité à l'impact du projectile.

Il sera possible également d'ajuster le seuil inférieur de sensibilité du projectile (épaisseur minimale de cible assurant l'initiation) en jouant sur la valeur du diamètre D du chambrage, donc sur l'effort nécessaire pour cisailler l'ogive.

Il est encore possible de faire varier cette sensibilité en jouant sur les conicités intérieures, ou encore en multipliant les chambrages dans l'ogive, ce qui occasionnera plusieurs pics de décélération successifs au projectile.

A titre d'exemple, en comparant un projectile de calibre 30 mm selon l'état de la technique, pour lequel le diamètre du nez est de 10 mm, et un projectile identique équipé d'une ogive extérieurement identique à la précédente mais portant un chambrage interne pour lequel X = 15 mm et D = 17 mm, on a pu observer, grâce à l'invention, un gain de décélération de près de 75% à l'impact sur une cible mince.

L'amorce de rupture 8 peut résulter d'une brutale variation de l'épaisseur de l'ogive comme dans le cas d'un nez d'ogive plein (pour des raisons balistiques) tel que représenté sur la figure 5.

Les figures 6 et 7 montrent une ogive dans laquelle on a pratiqué quatre amorces de rupture 8 suivant des génératrices internes et espacées les unes des autres de 90°. La fragilisation ainsi obtenue provoque à l'impact l'écrasement de l'ogive comme le montre la figure 7, et une très forte décélération qu'il est possible de moduler en jouant sur le nombre et sur la section des amorces de rupture 8.

On peut encore accroître la sensibilité spécifique du projectile en interposant à l'intérieur de l'ogive, une pièce intermédiaire 9 sur laquelle vient s'écraser le nez de ladite ogive conférant un surcroît d'énergie à la masse mobile percutante de la fusée.

Cette pièce intermédiaire peut être pleine ou présenter un ou plusieurs trous 10 (voir figure 8) pratiqués axialement ou radialement.

Dans le cas de trous axiaux le nez de l'ogive viendra s'encastrer dans ces trous à l'impact.

On réglera la sensibilité en jouant sur le diamètre et/ou la hauteur de la pièce intermédiaire 9 ou encore sur le nombre, le diamètre et la position d'éventuels trous. Par ailleurs, l'accroissement de masse lié à la présence de la pièce 9 peut avoir une influence favorable sur la balistique du projectile.

A titre d'exemple en disposant une pièce intermédiaire en alliage d'aluminium dans un chambrage ayant les mêmes dimensions que celui de l'exemple précédent, on a pu observer un gain de décélération de l'ordre de 150% par rapport au projectile suivant l'état de la technique.

Il est possible de concevoir la pièce intermédiaire 9 de telle sorte qu'elle présente, au contact de l'ogive, un profil permettant de la cisailler à l'impact.

La figure 9 montre une telle variante dans laquelle la pièce intermédiaire 9 se comporte comme un emporte pièce, en raison de la présence d'une zone périphérique tranchante 11.

La sensibilité dépendra de la section à cisailler, cette dernière dépendant du diamètre de la zone périphérique 11 et de l'épaisseur de l'ogive au regard de ladite zone 11.

Par ailleurs, on peut envisager de solidariser l'ogive 6 et la pièce intermédiaire 9, par exemple en réalisant une ogive par moulage ou injection. Il est possible dans ce cas de regrouper les différentes possibilités de réglage de sensibilité permises par la présence d'amorces de rupture 8, d'une pièce intermédiaire 9 et de trous 10 comme le montre la figure 10.

On cherche souvent à renforcer le effets terminaux d'une munition par adjonction, lors du chargement de substances pyrotechniques ayant des propriétés particulières (incendiaires, à effet de souffle...).

Il sera donc particulièrement intéressant de réaliser la pièce intermédiaire 9 en composition pyrotechnique fortement comprimée, tout en conservant les possibilités de réglage de sensibilité propres à cette configuration.

Les figures précédentes ont montrés différents modes de réalisation du dispositif selon l'invention dans lesquels la déformation de l'ogive à l'impact était obtenue par la cassure de une ou plusieurs parties de l'ogive selon des amorces de rupture préparées.

La figure 11 montre un autre mode de réalisation du dispositif selon l'invention. Ici les moyens permettant de réaliser une déformation de l'ogive à l'impact sont constitués par une architecture particulière de l'ogive qui comprend trois parties:

Une partie frontale 13 d'épaisseur e1, qui constitue le nez, une partie médiane 14 d'épaisseur e2 constante, et une partie arrière 15 au niveau de laquelle est réalisée la solidarisation de l'ogive 6 et du corps 1 par un moyen de liaison, ici par un filetage 17.

La limite entre partie médiane et partie arrière correspond sensiblement à la zone de contact entre le corps 1 et l'ogive 6.

L'ogive 6 étant en contact avec l'extrémité avant cylindrique 18 du corps 1, l'épaisseur de la partie arrière croît ainsi sensiblement linéairement jusqu'au filetage 17.

Ces trois parties sont dimensionnées de la façon suivante:

On détermine l'effort axial qui exercé sur le nez de l'ogive serait nécessaire pour rompre le moyen de liaison de l'ogive et du corps, et on donne à la partie médiane une épaisseur e2, telle que l'effort nécessaire pour la déformer plastiquement soit inférieur à celui qui provoque la rupture du moyen de liaison.

Cette condition n'est pas suffisante pour obtenir un pic de décélération à l'impact sur une cible, il faut également donner à la partie frontale 13 une épaisseur e1 supérieure à 1,3 fois l'épaisseur e2, et prévoir, pour éviter toute amorce de rupture, un congé de raccordement 16 dont le rayon sera par exemple sensiblement égal à l'épaisseur e2.

Ainsi le nez conserve sa rigidité au cours de la déformation de la partie médiane 14 et il n'y a pas de séparation des parties frontale et médiane.

Alors on observe effectivement un pic de décélération à l'impact, ce quine s'observe pas pour une ogive dans laquelle partie frontale et médiane ont la même épaisseur e1, en effet dans ce cas l'absence de rigidité au niveau de la partie frontale entraîne une déformation totale de l'ogive et une décélération plus progressive.

Il est également nécessaire de prévoir le congé de raccordement 16, en effet l'épaisseur e1 est trop faible pour assurer la rigidité de l'ogive, et la séparation des parties frontales et médianes entraînerait une déformation totale de l'ogive sans pic de décélération.

La figure 12 montre une telle ogive après impact sur une cible. La déformation plastique de la partie médiane 14, qui intervient sans rupture des parties frontale et arrière, entraîne une augmentation sensible du diamètre de la face avant 12 de l'ogive et un pic de décélération.

L'augmentation de diamètre peut aller jusqu'à 250%, cela en raison de la longueur importante de la partie médiane qui s'étend sur sensiblement 50% de la longueur totale de l'ogive, il est possible d'ajuster cette augmentation de diamètre en jouant sur la longueur de cette partie médiane, par exemple en disposant une pièce intermédiaire à l'intérieur de l'ogive, pièce sur laquelle la partie arrière va prendre appui.

A titre d'exemple une ogive du type de celle représentée figure 11, en alliage d'aluminium, et pour laquelle e1 = 1,5 mm et e2 = 1 mm, permet d'obtenir un gain de décélération de l'ordre de 75% par rapport au projectile suivant l'état de la technique.

Il sera possible également d'ajuster le seuil inférieur de sensibilité du projectile (épaisseur minimale de cible assurant l'initiation) en jouant sur la valeur de l'épaisseur e2, donc sur la valeur de l'effort nécessaire pour assurer une déformation plastique de la partie médiane 14.

## Revendications

1. Procédé permettant la mise à feu d'un projectile du type comportant une fusée percutante (3) et une ogive balistique (6) comportant des moyens assurant une déformation de cette ogive lors d'un choc sur une paroi mince, caractérisé en ce que les moyens sont tels que la déformation obtenue entraîne une augmentation du diamètre de la face avant du projectile.

2. Ogive (6) de projectile déformable au moyen d'au moins une amorce de rupture et destinée à réaliser le procédé selon la revendication 1 caractérisée en ce que la rupture de l'ogive au niveau de l'amorce sous l'effet d'un impact du projectile provoque l'encastrement du nez de l'ogive dans un logement arrière de l'ogive.

3. Ogive selon la revendication 2, caractérisé en ce que la ou les amorces de rupture résultent de chambrages internes (7) et axiaux à l'ogive (6).

4. Ogive (6) de projectile déformable au moyen d'au moins une amorce de rupture et destinée à réaliser le procédé selon la revendication 1 caractérisée en ce que les amorces de ruptures (8) sont pratiqués suivant des génératrices à l'intérieur ou à l'extérieur de l'ogive (6).

5. Ogive (6) selon les revendications 2 à 4, caractérisé en ce qu'une pièce intermédiaire (9) est disposée à l'intérieur de l'ogive (6).

6. Dispositif selon la revendication 5, caractérisé en ce que la pièce intermédiaire (9) comporte une zone périphérique (11) en contact avec l'ogive (6) et ayant un profil de nature à cisailler ladite ogive à l'impact.

7. Ogive, selon les revendications 5 ou 6, caractérisée en ce que la pièce intermédiaire (9) comporte au moins un trou cylindrique (10).

8. Ogive selon les revendications 5 à 7, caractérisé en ce que la pièce intermédiaire (9) est solidaire de l'ogive (6).

9. Ogive selon les revendications 5 à 7, caractérisé en ce que la pièce intermédiaire (9) est constituée par une composition pyrotechnique comprimée.

10. Ogive permettant de mettre en oeuvre le procédé selon la revendication 1, caractérisée en ce qu'elle comporte une partie frontale (13), raccordée à une partie médiane (14), et une partie arrière (15) au niveau de laquelle l'ogive (6) est rendu solidaire du corps (1) du projectile par un moyen de liaison (17), et en ce que l'épaisseur (e1) de la partie frontale est supérieure à 130% de l'épaisseur (e2) de la partie médiane, cette dernière épaisseur étant telle que l'effot nécessaire pour provoquer sa déformation plastique soit inférieur à celui nécessaire pour rompre le moyen de liaison (17).

## Patentansprüche

1. Vorrichtung für die Zündung eines Geschoßes des Typs bestehend aus einem Aufschlagzünder (3) und einer ballistischen Geschoßspitze (6) mit Mitteln, die eine Verformung dieser Geschoßspitze beim Aufprallen auf eine dünne Wand einleiten, dadurch gekennzeichnet, daß diese Mittel entsprechend ausgelegt sind, damit die erhaltene Verformung eine Erweiterung des Durchmessers des vorderen Teils des Geschoßes bewirken.

2. Geschoßspitze (6), die bei mindestens einem Bruchausgangspunkt verformbar und für die Verwirklichung des Verfahrens nach Anspruch 1 geeignet ist, dadurch gekennzeichnet, daß der Anriß der Geschoßspitze im Bereich des Bruchausgangspunktes beim Aufschlag des Geschoßes die Versenkung der Geschoßnase in den hinteren Hohlraum der Geschoßspitze bewirkt.

3. Geschoßspitze nach Anspruch 2, dadurch gekennzeichnet, daß der oder die Ausgangspunkte der Brüche der Geschoßspitze (6) axialen und inneren Einsenkungen entsprechen.

4. Geschoßspitze (6), die bei mindestens einem Bruchausgangspunkt verformbar und für die Verwirklichung des Verfahrens nach Anspruch 1 geeignet ist, dadurch gekennzeichnet, daß die Bruchausgangspunkte (8) nach inneren oder äußeren Mantellinien der Geschoßspitze (6) angeordnet sind.

5. Geschoßspitze (6) nach den Ansprüchen 2 bis 4, dadurch gekennzeichnet, daß ein Zwischenstück (9) im Innern der Geschoßspitze (6) angeordnet ist.

6. Vorrichtung nach Anspruch 5, dadurch gekennzeichnet, daß das Zwischenstück (9) einen Umfang (11) aufweist, der mit der Geschoßspitze (6) in Berührung kommt und mit einem für den Aufschnitt der Geschoßspitze beim Aufschlag entsprechenden Profil versehen ist.

7. Geschoßspitze nach Anspruch 5 oder 6, dadurch gekennzeichnet, daß das Zwischenstück (9) mit mindestens einer zylindrischen Bohrung (10) versehen ist.

8. Geschoßspitze nach Anspruch 5 bis 7, dadurch gekennzeichnet, daß das Zwischenstück (9) in der Geschoßspitze (6) festsitzt.

9. Geschoßspitze nach Anspruch 5 bis 7, dadurch gekennzeichnet, daß das Zwischenstück (9) aus einem gepreßten pyrotechnischen Satz besteht.

10. Geschoßspitze für den Einsatz des Verfahrens nach Anspruch 1, dadurch gekennzeichnet, daß sie aus einem mit einem mittleren Teil (14) angeschlossenen vorderen Teil (13) sowie einem hinteren Teil (15) besteht, wobei die Geschoßspitze (6) mit dem Geschoßkörper (1) über ein Verbindungsmittel (17) festverbunden ist, und daß die Dicke (e1) des vorderen Teils über 130 % der Dicke (e2) des mittleren Teils liegt, wobei letztere Dicke entsprechend ausgelegt ist, damit die für die plastische Verformung der Geschoßspitze notwendige Kraft geringer als die für den Bruch des Verbindungsmittels notwendige Beanspruchung ist.

## Claims

1. Process for detonating a projectile of the type carrying a striker fuse and a ballistic ogive, including means ensuring a deformation of this ogive upon impact with a thin wall, wherein the means are such that the deformation obtained causes an increase in the diameter of the front face of the projectile.

2. Projectile ogive, deformable by means of at least one fracture initiator and designed to accomplish the process of claim 1, wherein the fracture of the ogive at the level of the initiator under the effect of an impact by the projectile causes the nose of the ogive to embed in a lodging in the rear of the ogive.

3. Device of claim 2, wherein the fracture initiator(s) consist of internal counterbores arranged axially in the ogive.

4. Projectile ogive deformable by means of at least one fracture initiator and intended to achieve the process of claim 1, wherein the fracture initiator(s) run along generatrices inside or outside the ogive.

5. Device of any claim 2 to 4, wherein an intermediate piece is arranged inside the ogive.

6. Device of claim 5, wherein the intermediate piece includes a peripheral area in contact with the ogive and having a profile of a kind that shears the ogive upon impact.

7. Device of claim 5 or 6, wherein the intermediate piece includes at least one cylindrical hole.

8. Device according to any claim 5 to 7, wherein the intermediate piece is integral with the ogive.

9 Device according to any claim 5 to 7, wherein the intermediate piece consists of a compressed pyrotechnic composition.

10. Ogive capable of achieving the process of claim 1, wherein it includes a front part connected to a median part, and a rear part in which the ogive is made integral with the body of the projectile by a linking means, and wherein the thickness of the front part is more than 130% of the thickness of the median part, the latter thickness being such that the force needed to cause the plastic deformation of the median part is less than the force needed to break the linking means.
